# EUROPÄISCHE PATENTANMELDUNG

(11) **EP 4 613 945 A1**
(43) Veröffentlichungstag der Anmeldung: **10.09.2025**
(21) Anmeldenummer: 25156885.3
(22) Anmeldetag: 10.02.2025
(51) Int. Cl.: E03C 1/04

(54) **SANITÄRARMATUR MIT EINEM SCHLAUCH**

(30) Priorität: 05.03.2024 DE 102024106320
(71) Anmelder: Grohe AG, 58675 Hemer (DE)
(72) Erfinder: SCHLUETER, Matthias, 44289 Dortmund (DE)

(57) **Zusammenfassung**

Sanitärarmatur (1), zumindest aufweisend:
- ein Armaturengehäuse (2);
- einen Schlauch (3) zum Führen einer ersten Flüssigkeit zu einer ersten Auslauföffnung (4); und
- einen Brausearm (5), der sich von dem Armaturengehäuse (2) erstreckt und an dem der Schlauch (3) oder ein Auslaufelement (6) des Schlauchs (3) befestigbar sind, wobei der Brausearm (5) zumindest eine zweite Auslauföffnung (7) für die erste Flüssigkeit aufweist.

## Beschreibung

Die vorliegende Erfindung betrifft eine Sanitärarmatur, die insbesondere zur bedarfsgerechten Abgabe einer Flüssigkeit, insbesondere Wasser, an einem Spülbecken oder einem Waschbecken verwendbar ist.

Bekannt sind Sanitärarmaturen mit einem flexiblen Schlauch, an dessen längsseitigen Schlauchende eine Auslauföffnung für die Flüssigkeit angeordnet ist. Das längsseitige Schlauchende des Schlauchs kann an einem Brausearm der Sanitärarmatur bzw. eines Armaturengehäuses der Sanitärarmatur lösbar befestigt sein. Um beispielsweise ein Objekt zu reinigen, kann der Benutzer das längsseitige Schlauchende von dem Brausearm lösen und anschließend einen über die Auslauföffnung abgegebenen Strahl der Flüssigkeit auf das Objekt richten. Bei dem Objekt kann es sich zum Beispiel um ein Lebensmittel oder Geschirr handeln. Um das Objekt großflächig zu reinigen, muss das längsseitige Schlauchende durch den Benutzer in die Hand genommen und bewegt werden, da es sich bei dem über die Auslauföffnung abgegebenen Strahl um einen Vollstrahl handelt, durch den andernfalls nur eine vergleichsweise geringe Fläche des Objekts erreichbar ist. Dies erhöht jedoch den Aufwand.

Aufgabe der Erfindung ist es daher, die mit Bezug auf den Stand der Technik geschilderten Probleme zumindest teilweise zu lösen und insbesondere eine Sanitärarmatur anzugeben, mit der ein Objekt mit geringerem Aufwand reinigbar ist.

Diese Aufgabe wird gelöst mit einer Sanitärarmatur gemäß den Merkmalen des unabhängigen Patentanspruchs. Weitere vorteilhafte Ausgestaltungen der Sanitärarmatur sind in den abhängigen Patentansprüchen angegeben. Es ist darauf hinzuweisen, dass die in den abhängigen Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Sanitärarmatur bei, die zumindest Folgendes aufweist:
- ein Armaturengehäuse;
- einen Schlauch zum Führen einer ersten Flüssigkeit zu einer ersten Auslauföffnung; und
- einen Brausearm, der sich von dem Armaturengehäuse erstreckt und an dem der Schlauch oder ein Auslaufelement des Schlauchs befestigbar sind, wobei der Brausearm zumindest eine zweite Auslauföffnung für die erste Flüssigkeit aufweist.

Die Sanitärarmatur dient insbesondere der bedarfsgerechten Bereitstellung einer ersten Flüssigkeit, wie insbesondere Wasser, an einem Spülbecken oder einem Waschbecken. Der Sanitärarmatur kann insbesondere Kaltwasser mit einer Kaltwassertemperatur und Warmwasser mit einer Warmwassertemperatur zuführbar sein. Das Kaltwasser und das Warmwasser ist durch die Sanitärarmatur insbesondere, beispielsweise mittels eines Mischventils oder einer (Thermostat-)Mischkartusche, zu der ersten Flüssigkeit in Form von Mischwasser mit einer gewünschten Mischwassertemperatur mischbar. Die Kaltwassertemperatur beträgt insbesondere maximal 25°C (Celsius), bevorzugt 1 °C bis 25 °C, besonders bevorzugt 5 °C bis 20 °C und/oder die Warmwassertemperatur insbesondere maximal 90 °C, bevorzugt 25 °C bis 90 °C, besonders bevorzugt 55 °C bis 65 °C. Das Mischventil oder die (Thermostat-)Mischkartusche können in einem Armaturengehäuse der Sanitärarmatur angeordnet sein. Das Armaturengehäuse besteht insbesondere zumindest teilweise aus Kunststoff und/oder (Guss-)Metall, wie zum Beispiel Messing. Das Armaturengehäuse ist an einem Träger, beispielsweise einer Arbeitsplatte, dem Spülbecken oder dem Waschbecken, befestigbar.

Die Sanitärarmatur weist einen Schlauch zum Führen der ersten Flüssigkeit zu einer Auslauföffnung der Sanitärarmatur auf. Der Schlauch ist flexibel und kann zumindest teilweise aus Kunststoff, Gummi und/oder Metall bestehen. Ein erstes längsseitiges Schlauchende des Schlauchs kann in und/oder an dem Armaturengehäuse oder in und/oder an einem Brausearm der Sanitärarmatur befestigt sein. Der Schlauch kann zumindest teilweise durch das Armaturengehäuse und/oder zumindest teilweise durch den Brausearm verlaufen. Der Schlauch kann konzentrisch zu einer Drehachse des Brausearms an dem Brausearm befestigt sein und/oder konzentrisch zu der Drehachse des Brausearms zumindest teilweise durch den Brausearm verlaufen. Der Schlauch erstreckt sich insbesondere entlang einer Schlauchlängsachse. Der Schlauch verläuft zumindest teilweise außerhalb des Armaturengehäuses, beispielsweise (insbesondere entlang der Schlauchlängsachse) mit einer Schlauchlänge von 100 mm [Millimeter] bis 1.500 mm. Über den Schlauch ist die erste Flüssigkeit, insbesondere von einer ersten Flüssigkeitsquelle der ersten Flüssigkeit, beispielsweise dem Mischventil oder der (Thermostat-)Mischkartusche, der Auslauföffnung zuführbar. Die Auslauföffnung kann an einem zweiten längsseitigen Schlauchende des Schlauchs oder an einem Auslaufelement ausgebildet sein, das an dem zweiten längsseitigen Schlauchende des Schlauchs befestigt ist. Die Auslauföffnung kann ein Mousseur sein oder einen Mousseur umfassen. Über die Auslauföffnung ist die erste Flüssigkeit insbesondere als Vollstrahl und/oder an eine Umgebung der Sanitärarmatur, an das Spülbecken oder an das Waschbecken abgebbar.

Der Brausearm der Sanitärarmatur erstreckt sich insbesondere von dem Armaturengehäuse weg. Der Brausearm kann an dem Armaturengehäuse befestigt und/oderTeil des Armaturengehäuses sein. Der Brausearm kann drehbar an dem Armaturengehäuse und/oder an einem längsseitigen Gehäuseende des Armaturengehäuses befestigt sein. Der Brausearm kann sich entlang einer Längsachse erstrecken, die insbesondere gerade sein kann. Der Brausearm kann (insbesondere entlang der Längsachse) eine Länge von beispielsweise 50 mm bis 400 mm aufweisen. Wenn die Sanitärarmatur an dem Träger befestigt ist, kann der Brausearm beispielsweise mit einem Winkel von +/- 20° zu einer horizontalen Richtung oder (im Wesentlichen) waagerecht verlaufen. Die Längsachse des Brausearms kann beispielsweise 70° bis 110°, bevorzugt (im Wesentlichen) 90°, zu einer Gehäuselängsachse des Armaturengehäuses verlaufen. Der Brausearm kann zumindest teilweise rohrförmig ausgebildet sein. Der Brausearm kann zumindest teilweise aus Kunststoff und/oder Metall, wie zum Beispiel Messing oder Edelstahl, bestehen.

Der Schlauch und/oder das Auslaufelement des Schlauchs sind an dem Brausearm lösbar befestigbar. Die Befestigung des Schlauchs und/oder des Auslaufelements an dem Brausearm kann beispielsweise mithilfe einer Steckverbindung, einer Rastverbindung oder einer Magnetverbindung erfolgen. Der Brausearm kann eine Aufnahme oder einen Magnet für den Schlauch und/oder für das Auslaufelement aufweisen. Der Schlauch und/oder das Auslaufelement sind durch den Benutzer der Sanitärarmatur (insbesondere werkzeuglos) von dem Brausearm lösbar, um einen über die erste Auslauföffnung abgegebenen Strahl der ersten Flüssigkeit in einen gewünschten Bereich der Umgebung, des Spülbeckens oderdes Waschbeckens zu richten und/oder eine Richtung des über die erste Auslauföffnung abgegebenen Strahls der ersten Flüssigkeit zu ändern.

Der Brausearm weist zumindest eine zweite Auslauföffnung für die erste Flüssigkeit auf. Der Brausearm kann eine Vielzahl von zweiten Auslauföffnungen für die erste Flüssigkeit aufweisen. Beispielsweise kann der Brausearm 2 bis 200, bevorzugt 20 bis 200, zweiter Auslauföffnungen aufweisen. Die einzelnen zweiten Auslauföffnungen und/oder (unmittelbar) benachbarte zweite Auslauföffnungen können zueinander einen Abstand von beispielsweise 1 mm bis 20 mm aufweisen. Die zumindest eine zweite Auslauföffnung kann beispielsweise als Schwallauslauf ausgebildet sein. Über den Schwallauslauf ist die erste Flüssigkeit insbesondere in einem breiten und/oder flachen Strom abgebbar, z. B. in Form eines Wasserfalls und/oder einem flächigen Schwall. Über die Vielzahl von zweiten Auslauföffnungen, beispielsweise in Form von Düsen, ist die erste Flüssigkeit in einer Vielzahl von Strahlen, insbesondere in einen größeren Abgabebereich als über die erste Auslauföffnung, abgebbar. Über die Vielzahl von zweiten Auslauföffnungen ist die erste Flüssigkeit insbesondere in Form von Regenstrahlen abgebbar. Die zumindest eine zweite Auslauföffnung ist insbesondere mit der ersten Flüssigkeitsquelle der ersten Flüssigkeit (flüssigkeitsleitend) verbunden. Hierzu kann in dem Brausearm zumindest ein erster Flüssigkeitskanal ausgebildet sein, über den die erste Flüssigkeit von der ersten Flüssigkeitsquelle der zumindest einen zweiten Auslauföffnung zuführbar ist.

Durch die zumindest eine oder die Vielzahl von an dem Brausearm ausgebildeten zweiten Auslauföffnungen ist ein Objekt mit geringem Aufwand reinigbar, ohne dass der Schlauch und/oder das Auslaufelement durch den Benutzer gehalten und/oder geführt werden muss.

Die zumindest eine zweite Auslauföffnung kann an einer Unterseite des Brausearms angeordnet sein. Bei der Unterseite handelt es sich insbesondere um eine Außenfläche des Brausearms, die nach unten weist, wenn die Sanitärarmatur an einem Träger befestigt ist.

Die zumindest eine zweite Auslauföffnung kann als Düse ausgebildet sein. Die Vielzahl von zweiten Auslauföffnungen können jeweils als Düse ausgebildet sein.

Die zweiten Auslauföffnungen können über mindestens 50 %, bevorzugt über mindestens 75 %, einer Länge des Brausearms verteilt angeordnet sein.

Die Sanitärarmatur kann eine Vielzahl von zweiten Auslauföffnungen aufweisen, wobei die zweiten Auslauföffnungen über mindestens 50 %, bevorzugt mindestens 75 %, einer Fläche einer Unterseite des Brausearms verteilt angeordnet sein können.

Die Sanitärarmatur kann eine Vielzahl von zweiten Auslauföffnungen aufweisen, wobei die zweiten Auslauföffnungen in einer Mehrzahl von Reihen und/oder in einer Mehrzahl von Kreisen angeordnet sein können. Beispielsweise können die zweiten Auslauföffnungen in 2 bis 20 parallel zu der Längsachse des Brausearms verlaufenden (ersten) Reihen und/oder in 5 bis 100 orthogonal zu der Längsachse des Brausearms verlaufenden (zweiten) Reihen angeordnet sein. Die zweiten Auslauföffnungen können in Reihen und Spalten angeordnet sein. Die Kreise können konzentrisch zueinander ausgebildet sein. Die zweiten Auslauföffnungen können beispielsweise in 2 bis 50 Kreisen angeordnet sein.

Die Sanitärarmatur kann ein erstes Betätigungselement zum Steuern einer Abgabe der ersten Flüssigkeit über die erste Auslauföffnung und/oder ein zweites Betätigungselement zum Steuern der Abgabe der ersten Flüssigkeit über die zumindest eine zweite Auslauföffnung aufweisen. Das erste Betätigungselement und/oder das zweite Betätigungselement können beispielsweise als Betätigungshebel, Betätigungstaste, Drehelement oder Schieberelement ausgebildet sein. Das erste Betätigungselement und/oder das zweite Betätigungselement können an dem Armaturengehäuse ausgebildet sein. Alternativ kann das erste Betätigungselement an dem Auslaufelement ausgebildet sein.

Der Brausearm kann bewegbar an dem Armaturengehäuse befestigt sein. Insbesondere kann der Brausearm schwenkbar an dem Armaturengehäuse befestigt sein. Der Brausearm kann beispielsweise um eine Drehachse bewegbar und/oder schwenkbar sein. Die Drehachse kann koaxial oder parallel zu der Gehäuselängsachse des Armaturengehäuses verlaufen.

Der Brausearm kann zumindest eine dritte Auslauföffnung für eine zweite Flüssigkeit aufweisen. Bei der zweiten Flüssigkeit kann es sich beispielsweise um gefiltertes Wasser, Seife oder Spülmittel handeln. Die zumindest eine dritte Auslauföffnung ist insbesondere mit einer zweiten Flüssigkeitsquelle für die zweite Flüssigkeit (flüssigkeitsleitend) verbunden. Hierzu kann in dem Brausearm zumindest ein zweiter Flüssigkeitskanal ausgebildet sein, über den die zweite Flüssigkeit von der zweiten Flüssigkeitsquelle der zumindest einen dritten Auslauföffnung zuführbar ist. Über die zumindest eine dritte Auslauföffnung ist die zweite Flüssigkeit insbesondere an die Umgebung der Sanitärarmatur, an das Spülbecken oder an das Waschbecken abgebbar. Die zumindest eine dritte Auslauföffnung kann an der Unterseite des Brausearms angeordnet sein. Die zumindest eine dritte Auslauföffnung kann als Düse ausgebildet sein. Die Sanitärarmatur kann ein drittes Betätigungselement zum Steuern der Abgabe der zweiten Flüssigkeit über die zumindest eine dritte Auslauföffnung aufweisen. Das dritte Betätigungselement kann beispielsweise als Betätigungshebel, Betätigungstaste, Drehelement oder Schieberelement ausgebildet sein. Das dritte Betätigungselement kann an dem Armaturengehäuses ausgebildet sein.

Der Schlauch und/oder das Auslaufelement können an einem längsseitigen Ende des Brausearms befestigbar sein.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: eine Sanitärarmatur in einer perspektivischen Darstellung; und
- Fig. 2:: eine Unterseite eines Brausearms der Sanitärarmatur in einer perspektivischen Teilansicht.

Fig. 1 zeigt eine Sanitärarmatur 1 in einer perspektivischen Darstellung. Die Sanitärarmatur 1 weist ein Armaturengehäuse 2 auf, das sich entlang einer Gehäuselängsachse 14 erstreckt. Das Armaturengehäuse 2 ist mit einem unteren Gehäuseende 15 an einem hier nicht gezeigten Träger befestigbar, sodass die Gehäuselängsachse 14 insbesondere (im Wesentlichen) vertikal verläuft. Von dem Armaturengehäuse 2 erstreckt sich ein Schlauch 3, an dessen längsseitigem Schlauchende 16 ein Auslaufelement 6 mit einer ersten Auslauföffnung 4 zur Abgabe einer ersten Flüssigkeit an eine Umgebung 17 der Sanitärarmatur 1 angeordnet ist. Die Abgabe der ersten Flüssigkeit über die erste Auslauföffnung 4 ist mittels eines ersten Betätigungselements 10 steuerbar, bei dem es sich hier beispielhaft um einen Betätigungshebel handelt.

Die Sanitärarmatur 1 umfasst einen Brausearm 5, der schwenkbar an dem Armaturengehäuse 2 befestigt ist. Wenn die Sanitärarmatur 1 an dem hier nicht gezeigten Träger befestigt ist, erstreckt sich der Brausearm 5 insbesondere (im Wesentlichen) waagerecht. An einer Unterseite 8 weist der Brausearm 5 eine Vielzahl von zweiten Auslauföffnungen 7 zur Abgabe der ersten Flüssigkeit an die Umgebung 17 auf. Die Abgabe der ersten Flüssigkeit über die zweiten Auslauföffnungen 7 ist mittels eines zweiten Betätigungselements 11 steuerbar. Das zweite Betätigungselement 11 ist hier beispielhaft als Drehelement und an dem Armaturengehäuse 2 ausgebildet. Die zweiten Auslauföffnungen 7 sind als Düsen ausgebildet und über mindestens 50 % einer Länge 9 des Brausearms 5 verteilt angeordnet. Der Brausearm 5 weist an seiner Unterseite 8 eine dritte Auslauföffnung 12 für zur Abgabe einer zweiten Flüssigkeit an die Umgebung 17 auf. Die Abgabe der zweiten Flüssigkeit über die dritte Auslauföffnung 12 ist mittels eines dritten Betätigungselements 19 steuerbar. Das dritte Betätigungselement 19 ist hier beispielhaft als Betätigungstaste ausgebildet. Die dritte Auslauföffnung 12 ist als Düse ausgebildet.

Das Auslaufelement 6 des Schlauchs 3 ist an einem längsseitigen Ende 13 des Brausearms 5 lösbar befestigt. Der Schlauch 3 ist flexibel und weist eine Biegung 18 auf.

Fig. 2 zeigt die Unterseite 8 des Brausearms 5 in einer perspektivischen Teilansicht. Der Brausearm 5 erstreckt sich entlang einer (geraden) Längsachse 20. Die zweiten Auslauföffnungen 7 sind in (hier drei) Reihen parallel zu der Längsachse 20 und einer Vielzahl von Reihen orthogonal zu der Längsachse 20 angeordnet. Zudem ist in Fig. 2 die dritte Auslauföffnung 12 für die zweite Flüssigkeit zu erkennen.

Durch die Vielzahl von zweiten Auslauföffnungen 7 ist ein Objekt mit geringerem Aufwand reinigbar.

### Bezugszeichenliste

- 1: Sanitärarmatur
- 2: Armaturengehäuse
- 3: Schlauch
- 4: erste Auslauföffnung
- 5: Brausearm
- 6: Auslaufelement
- 7: zweite Auslauföffnung
- 8: Unterseite
- 9: Länge
- 10: erstes Betätigungselement
- 11: zweites Betätigungselement
- 12: dritte Auslauföffnung
- 13: längsseitiges Ende
- 14: Gehäuselängsachse
- 15: unteres Gehäuseende
- 16: Schlauchende
- 17: Umgebung
- 18: Biegung
- 19: drittes Betätigungselement
- 20: Längsachse

## Patentansprüche

1. Sanitärarmatur (1), zumindest aufweisend:
- ein Armaturengehäuse (2);
- einen Schlauch (3) zum Führen einer ersten Flüssigkeit zu einer ersten Auslauföffnung (4); und
- einen Brausearm (5), der sich von dem Armaturengehäuse (2) erstreckt und an dem der Schlauch (3) oder ein Auslaufelement (6) des Schlauchs (3) befestigbar sind, wobei der Brausearm (5) zumindest eine zweite Auslauföffnung (7) für die erste Flüssigkeit aufweist.

2. Sanitärarmatur (1) nach Patentanspruch 1, wobei die zumindest eine zweite Auslauföffnung (7) an einer Unterseite (8) des Brausearms (5) angeordnet ist.

3. Sanitärarmatur (1) nach einem der vorhergehenden Patentansprüche, wobei die zumindest eine zweite Auslauföffnung (7) als Düse ausgebildet ist.

4. Sanitärarmatur (1) nach einem der vorhergehenden Patentansprüche, aufweisend eine Vielzahl von zweiten Auslauföffnungen (7), wobei die zweiten Auslauföffnungen (7) über mindestens 50 % einer Länge (9) des Brausearms (5) verteilt angeordnet sind.

5. Sanitärarmatur (1) nach einem der vorhergehenden Patentansprüche, aufweisend eine Vielzahl von zweiten Auslauföffnungen (7), wobei die zweiten Auslauföffnungen (7) über mindestens 50 % einer Fläche einer Unterseite (8) des Brausearms (5) verteilt angeordnet sind.

6. Sanitärarmatur (1) nach einem der vorhergehenden Patentansprüche, aufweisend eine Vielzahl von zweiten Auslauföffnungen (7), wobei die zweiten Auslauföffnungen (7) in einer Mehrzahl von Reihen oder in einer Mehrzahl von Kreisen angeordnet sind.

7. Sanitärarmatur (1) nach einem der vorhergehenden Patentansprüche, aufweisend ein erstes Betätigungselement (10) zum Steuern einer Abgabe der ersten Flüssigkeit über die erste Auslauföffnung (4) und ein zweites Betätigungselement (11) zum Steuern der Abgabe der ersten Flüssigkeit über die zumindest eine zweite Auslauföffnung (7).

8. Sanitärarmatur (1) nach einem der vorhergehenden Patentansprüche, wobei der Brausearm (5) bewegbar an dem Armaturengehäuse (2) befestigt ist.

9. Sanitärarmatur (1) nach einem der vorhergehenden Patentansprüche, wobei der Brausearm (5) zumindest eine dritte Auslauföffnung (12) für eine zweite Flüssigkeit aufweist.

10. Sanitärarmatur (1) nach einem der vorhergehenden Patentansprüche, wobei der Schlauch (3) oder das Auslaufelement (6) an einem längsseitigen Ende (13) des Brausearms (5) befestigbar sind.
